# FASCICULE DE BREVET EUROPEEN

(11) **EP 4 489 602 B1**
(45) Date de publication et mention de la délivrance du brevet: **25.02.2026**
(21) Numéro de dépôt: 23713707.0
(22) Date de dépôt: 08.03.2023
(51) Int. Cl.: A41D 13/012, B63C 9/105, B63C 9/125

(54) **VÊTEMENT ANTI-NOYADE AMÉLIORÉ**
VERBESSERTES KLEIDUNGSSTÜCK ZUM SCHUTZ VOR ERTRINKEN
IMPROVED GARMENT PROTECTING AGAINST DROWNING

(30) Priorité: 09.03.2022 FR 2202046; 17.05.2022 FR 2204690
(43) Date de publication de la demande: 15.01.2025
(73) Titulaire: Olift SAS, 81290 Labruguiere (FR)
(72) Inventeur: ROUVIER, Philippe, 31300 TOULOUSE (FR); CHOULET, Thibaut, 31100 TOULOUSE (FR)
(74) Mandataire: Santarelli
(86) Numéro de dépôt international: PCT/FR2023/050305
(87) Numéro de publication internationale: WO 2023/170364

(56) Documents cités:
- GB-A- 1 022 059
- US-A- 2 607 934
- US-B2- 7 150 668

## Description

### Domaine technique

La présente divulgation relève du domaine des vêtements de protection contre la noyade. Elle trouve une application particulièrement avantageuse dans la protection des jeunes enfants.

### Technique antérieure

Dans le domaine de la protection des personnes contre la noyade, les solutions les plus répandues sont les gilets de sauvetage. Ces gilets de sauvetage se portent lors de la pratique du nautisme ou de sports d'eau. Il existe deux types de gilets de sauvetage : ceux à flottabilité inhérente en forme de gilet, et les gilets de sauvetage gonflables, comprenant un poumon gonflable présentant deux flancs abdominaux reliés entre eux par une portion cervicale. Pour ces derniers, le déclenchement peut être automatique ou mis en œuvre manuellement par l'utilisateur lorsqu'il réalise qu'il se trouve en situation de danger.

Il existe également des vêtements intégrant un gilet de sauvetage. On connaît par exemple des vêtements techniques pour des applications spécifiques (plateformes pétrolières, marine) qui sont conçus à la fois pour assurer la flottabilité du porteur, mais aussi pour maintenir le porteur en vie aussi longtemps que possible en cas de chute dans l'eau, en lui offrant également une protection thermique. Ces vêtements sont très lourds et correspondent à des équipements de sécurité en milieu professionnel.

Dans le domaine du loisir, il est nécessaire de proposer des solutions de protection contre la noyade pour des enfants ou des adolescents, qui soient bien tolérés pendant toute la période d'activité au voisinage du milieu aquatique. A cet égard, les brassards ou bouées ne sont pas satisfaisants car ils sont généralement retirés dès la sortie de l'eau.

Il a également été proposé dans le document EP 2 888 161 un vêtement de protection contre la noyade prenant la forme d'un maillot intégrant un poumon gonflable et un dispositif de déclenchement automatique du poumon gonflable. Le poumon contenu dans le vêtement se gonfle lorsque l'enfant ou l'adolescent tombe dans l'eau.

Cependant, le vêtement proposé dans ce document ne semble pas adapté à la protection de jeunes enfants contre la noyade (d'un poids inférieur à 30kg et plus particulièrement les enfants d'un poids inférieur à 15kg, ce qui correspond sensiblement à un âge inférieur à 3 ans). En effet, pour un enfant ne disposant pas de réflexes de nage, l'équipement de protection contre la noyade doit d'une part présenter une flottabilité importante, et d'autre part opérer un retournement du corps du porteur et un soutien de la tête pour maintenir les voies respiratoires hors de l'eau (contraintes imposées par exemple par la norme ISO12402-4). Or, la configuration du poumon gonflable et son volume limité ne semblent pas permettre d'opérer le retournement du porteur, sa flottabilité ni le maintien des voies respiratoires hors de l'eau, nécessaire pour un enfant en bas âge. Le document US7150668B2 décrit un vêtement de protection contre la noyade selon le préambule de la revendication 1.

### Résumé

La présente divulgation vient pallier les inconvénients de l'art antérieur, en proposant un vêtement de protection contre la noyade qui soit adapté à la protection de jeunes enfants.

En particulier, un but de l'invention est de proposer un vêtement de protection contre la noyade qui soit bien toléré par les jeunes enfants, mais qui assure le retournement du porteur et une fois gonflé, confère une flottabilité suffisante et maintienne les voies respiratoires du porteur hors de l'eau.

Un but de l'invention est de proposer un vêtement de protection permettant de réduire les ressources nécessaires au renouvellement du vêtement au fur et à mesure de la croissance de l'enfant, en rendant le poumon gonflable amovible du vêtement et donc réutilisable.

Un autre but de l'invention est de conserver un niveau de sécurité élevé en supprimant les risques que le poumon gonflable ne se détache involontairement du vêtement ou qu'il soit retiré par un enfant.

A cet égard il est proposé un vêtement de protection contre la noyade, selon les caractéristiques de la revendication 1.

Dans des modes de réalisation, chaque flotteur abdominal du poumon gonflable est relié à la portion cervicale par une portion resserrée, de largeur réduite par rapport à la largeur du flotteur abdominal, et la largeur de chaque ouverture du logement est comprise entre la largeur de la portion resserrée et la largeur d'un flotteur abdominal.

Dans des modes de réalisation, la face avant de la pièce d'habillement comprend au moins deux couches de textile superposées, et le logement est défini entre les deux couches.

Dans des modes de réalisation, le logement comprend deux compartiments, chaque compartiment étant conformé pour recevoir un flotteur abdominal du poumon gonflable, chaque compartiment étant en outre délimité par une couture entre les deux couches de la face avant de la pièce d'habillement.

Dans des modes de réalisation, le logement est défini entre une couche dite supérieure et une couche dite inférieure de la face avant de la pièce d'habillement, la pièce d'habillement comprend en outre deux manches, chaque manche étant cousue d'une part à la face arrière et d'autre part à la couche inférieure de la face avant de la pièce d'habillement, de sorte que les deux ouvertures sont situées au niveau de chaque emmanchure de la face avant en étant formées entre un bord de la couche supérieure et la couche inférieure cousue à la manche.

Dans des modes de réalisation, la pièce d'habillement est conformée de sorte que la portion cervicale du poumon gonflable soit externe à la face arrière de la pièce d'habillement à l'état gonflé.

Dans des modes de réalisation, le logement comprend un dispositif de fermeture amovible. Ce dispositif de fermeture amovible peut par exemple être choisi parmi : une ou plusieurs bandes de velours-crochet, un ou plusieurs boutons pressions, une fermeture à glissière à éclatement, un ou plusieurs boutons magnétiques.

Dans des modes de réalisation, la face arrière de la pièce d'habillement comprend deux couches de textile superposées entre lesquelles est défini le logement. Dans ce cas, les deux couches de textile superposées peuvent comprendre une couche de textile inférieure et une couche de textile supérieure, et la couche de textile supérieure peut comporter une découpe définissant deux pans portant chacun une partie du dispositif de fermeture amovible de sorte que les pans puissent être réunis de façon amovible par ledit dispositif.

Dans d'autres modes de réalisation, la pièce d'habillement comprend en outre une collerette conformée pour contenir la portion cervicale du poumon gonflable quand celui-ci est dégonflé. La collerette peut alors être cousue au niveau de chaque emmanchure à la couche supérieure de la face avant de la pièce d'habillement.

Dans des modes de réalisation, le dispositif de gonflage comprend une cartouche de gaz comprimé et un déclencheur adapté pour libérer le gaz contenu dans la cartouche en cas de contact avec de l'eau.

Dans des modes de réalisation, le déclencheur est de type hydrostatique.

Dans des modes de réalisation, le dispositif de gonflage est disposé sur la face avant de la pièce d'habillement, la cartouche de gaz comprimé étant en communication de fluide avec un flotteur abdominal du poumon gonflable lors du déclenchement.

Le vêtement de protection contre la noyade qui est décrit dans la présente est particulièrement adapté à la protection de jeunes enfants. En effet, il comprend une pièce d'habillement qui peut être portée normalement, cette pièce d'habillement comprenant en outre un poumon gonflable à gonflement automatique en cas de contact avec l'eau. Le poumon gonflable est assemblé de façon amovible à celle-ci par l'insertion des flotteurs abdominaux dans un logement prévu à cet effet. De cette façon, la portion cervicale peut être conservée externe à la pièce d'habillement, en particulier lorsqu'elle est gonflée, ce qui réduit les contraintes sur le volume de cette portion et lui permet de conférer une flottabilité suffisante pour maintenir les voies respiratoires du porteur hors de l'eau.

Malgré le caractère amovible du poumon, le vêtement de protection présente une sécurité élevée car la pièce d'habillement peut être refermée pour empêcher que le poumon ne se détache involontairement. De plus, en prévoyant un logement permettant de contenir la portion cervicale du poumon lorsque celle-ci est dégonflée, tout en libérant la portion cervicale lors de son gonflage, cette portion cervicale est ainsi dissimulée et ne fait pas l'objet de l'attention de jeunes enfants.

Enfin le caractère amovible du poumon permet aussi de conserver un poumon gonflable mais de ne renouveler que la pièce d'habillement, en cas par exemple d'usure ou lors de la croissance de l'enfant.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] représente un exemple de vêtement de protection selon un premier mode de réalisation vu de face, lorsque le poumon gonflable est dégonflé.
**Fig. 2**
   [Fig. 2] représente l'exemple de vêtement de protection de la figure 1 vu de dos, lorsque le poumon gonflable est dégonflé.
**Fig. 3**
   [Fig. 3] représente l'exemple de vêtement de protection de la figure 1 vu de trois quarts lorsque le poumon gonflable est gonflé.
**Fig. 4**
   [Fig. 4] représente l'exemple de vêtement de protection de la figure 1 vu de derrière lorsque le poumon gonflable est gonflé.
**Fig. 5**
   [Fig. 5] représente un poumon gonflable pouvant être utilisé dans le vêtement de protection.
**Fig. 6a**
   [Fig. 6a] représente schématiquement un exemple de patron pour la réalisation d'un maillot d'un vêtement de protection selon le mode de réalisation de la figure 1.
**Fig. 6b**
   [Fig. 6b] représente schématiquement un exemple de patron pour la réalisation d'un maillot d'un vêtement de protection selon un deuxième mode de réalisation.
**Fig. 7**
   [Fig. 7] représente schématiquement un exemple de déclencheur hydrostatique.
**Fig. 8**
   [Fig. 8] représente schématiquement un exemple de logement dans la face avant d'un vêtement de protection.
**Fig. 9**
   [Fig. 9] représente un exemple de vêtement de protection selon un deuxième mode de réalisation correspondant à celui de la figure 6b vu de face, lorsque le poumon est dégonflé.
**Fig. 10**
   [Fig. 10] représente l'exemple de vêtement de protection de la figure 9 vu de dos, lorsque le poumon est dégonflé.
**Fig. 11**
   [Fig. 11] représente l'exemple de vêtement de protection de la figure 9 vu de face, lorsque le poumon est gonflé.
**Fig. 12**
   [Fig. 12] représente l'exemple de vêtement de protection de la figure 9 vu de dos, lorsque le poumon est gonflé.

### Description des modes de réalisation

En référence aux figures 1 et suivantes, on va maintenant décrire un vêtement 1 de protection contre la noyade. Ce vêtement peut notamment mais non exclusivement être utilisé pour la protection contre la noyade de jeunes enfants, c'est-à-dire d'un poids inférieur à 30kg (enfants de moins de 6 ans), y compris les très jeunes enfants d'un poids inférieur à 15kg (enfants de moins de 3 ans).

Le vêtement 1 de protection contre la noyade comprend une pièce d'habillement 10, destinée à être portée sur le torse de l'utilisateur. Cette pièce d'habillement peut prendre la forme par exemple d'un t-shirt à manches courtes ou longues ou présenter une autre coupe, par exemple de type polo. La pièce d'habillement 10 est réalisée dans un matériau textile en maille étirable, comprenant par exemple du polyester, du polyamide (également connu sous le nom commercial nylon), de l'élasthanne etc. par exemple. Le matériau choisi pour réaliser la pièce d'habillement peut apporter une protection anti-UV.

La pièce d'habillement 10 comprend une face avant 11 destinée à couvrir l'abdomen de l'utilisateur et une face arrière 12 destinée à couvrir le dos de l'utilisateur. Elle peut également comprendre des manches 13 et/ou un col 14, assemblé à la face avant et à la face arrière, dont la forme est quelconque peut varier en fonction du style recherché.

Le vêtement de protection comprend en outre un poumon gonflable 20, représenté schématiquement sur la figure 5, le poumon gonflable comprenant deux flotteurs principaux abdominaux 21, c'est-à-dire destinés à être portés sur l'abdomen de l'utilisateur. Ces flotteurs 21 sont des cavités étanches et gonflables. Les flotteurs abdominaux 21 sont reliés entre eux par une portion cervicale 22 destinée à être portée autour de la nuque de l'utilisateur. La portion cervicale 22 est également une cavité étanche et gonflable. Les flotteurs abdominaux 21 et la portion cervicale 22 sont en communication de fluide les uns avec les autres de manière à former en réalité une unique cavité étanche. A cet égard, le poumon gonflable comprend deux sections de liaison 23, chacune reliant un flotteur abdominal à la portion cervicale, les sections de liaison étant destinées à reposer sur les épaules de l'utilisateur.

Dans des modes de réalisation, chaque section de liaison est une section dite rétrécie 23, présentant une largeur réduite par rapport à la largeur de chaque flotteur abdominal.

Le vêtement de protection 1 comprend également un dispositif de gonflage 30 du poumon 20, ce dispositif 30 étant adapté pour gonfler le poumon de manière automatique lorsque le dispositif de gonflage est en contact avec de l'eau. A cet égard, en référence à la figure 7, le dispositif de gonflage peut comporter une cartouche de gaz comprimé 31 et un déclencheur 32, le déclencheur étant adapté pour mettre la cartouche de gaz comprimé 31 en communication de fluide avec la cavité interne du poumon gonflable de façon automatique en cas de contact avec de l'eau (flèche en pointillés sur la figure 7).

Le déclencheur 32 est de préférence un déclencheur de type hydrostatique, par exemple tels que ceux commercialisés sous la marque Hammar, par exemple le modèle Hammar MA1. Un tel déclencheur 32 comprend une soupape hydrostatique 320 s'ouvrant, lorsqu'elle est soumise à une pression hydrostatique supérieure à un seuil, pour laisser pénétrer de l'eau en contact avec un élément sensible à l'eau 321, par exemple soluble, qui libère un ressort (non représenté) venant percer la cartouche de gaz comprimé et mettre ainsi la cartouche en communication de fluide avec la poche abdominale du poumon gonflable. Le seuil de pression peut correspondre à une immersion supérieure à 10 cm. L'utilisation d'un déclencheur hydrostatique permet de conditionner le déclenchement à une pression d'eau minimale et donc d'éviter un déclenchement intempestif qui serait uniquement occasionné par des éclaboussures.

En variante, le déclencheur 32 peut également être de type hydrosoluble.

Le dispositif de gonflage 30 peut être positionné sur la face avant 11 de la pièce d'habillement 10, au niveau d'un flotteur abdominal 21 du poumon gonflable, pour que la cartouche de gaz comprimé 31 soit en communication de fluide avec ce flotteur.

Optionnellement et notamment dans le cas où le vêtement est prévu pour l'usage d'un adulte ou d'un adolescent, il peut en outre comprendre un déclencheur manuel additionnel.

Le poumon gonflable 20 est assemblé à la pièce d'habillement 10 de manière amovible. A cet égard, et comme représenté schématiquement sur la figure 8, la face avant 11 de la pièce d'habillement comprend un logement 110 conformé pour recevoir les flotteurs abdominaux 21 du poumon gonflable, le logement 110 débouchant par deux ouvertures 111 par lesquelles chaque flotteur abdominal peut être inséré dans le logement 110 de façon amovible.

Pour réaliser le logement, la face avant 11 de la pièce d'habillement est avantageusement réalisée à partir d'un empiècement comprenant plusieurs couches de tissu superposées F1, F2, dont une couche F2 dite supérieure qui est la couche la plus externe de l'empiècement, et au moins une couche F1 dite inférieure, et le logement est défini entre deux couches consécutives, typiquement entre la couche supérieure et la couche inférieure adjacente.

Dans des exemples avantageux, et comme illustré sur la figure 9, le dispositif de gonflage 30 est positionné entre la couche de tissu dite inférieure F1 et la couche de tissu dite supérieure F2. Par conséquent, le dispositif de gonflage 30, notamment lorsqu'il comprend une cartouche de gaz 31 et un déclencheur 32, est caché sous la couche de tissu dite supérieure F2 et le vêtement de protection ne peut être distingué d'un vêtement classique par un observateur extérieur. Cela permet également d'empêcher un enfant de manipuler la cartouche de gaz 31 et/ou éventuellement le déclencheur 32 afin d'éviter tout déclenchement inopportun.

Optionnellement, le logement 110 peut comprendre deux compartiments 112, chaque compartiment 112 étant conformé pour recevoir un flotteur abdominal respectif du poumon gonflable. Les deux compartiments 112 peuvent être délimités par une couture 113 entre les deux couches de tissu superposées entre lesquelles est défini le logement, cette couture pouvant par exemple s'étendre verticalement de l'encolure de l'empiècement à la base de celui-ci, à égale distance des deux bords latéraux de la face avant.

Le logement est de préférence conformé pour recevoir intégralement chaque flotteur abdominal, et pour que la partie du poumon gonflable sortant du logement au niveau des deux ouvertures 111 corresponde à chaque section rétrécie 23. Pour cela le logement 110 est dimensionné de sorte que les ouvertures 111 par lesquelles le logement débouche soient situées à proximité du bord supérieur de la face avant 11 et, en utilisation, des épaules de l'utilisateur. De plus, la largeur de chaque ouverture 111 est de préférence supérieure ou égale à la largeur d'une section rétrécie 23, mais strictement inférieure à la largeur d'un flotteur abdominal. Ceci permet, une fois que le poumon gonflable 20 est inséré dans le logement, de l'empêcher d'en sortir facilement, y compris lors du gonflage.

Optionnellement le poumon gonflable peut également comprendre un moyen d'assemblage amovible avec la pièce d'habillement, par exemple des boutons pression ou magnétiques dont une partie est assemblée au poumon gonflable, et l'autre est assemblée à la pièce d'habillement.

Dans un mode de réalisation, chaque ouverture 111 du logement est formée entre les bords supérieurs de la couche supérieure de tissu et de la couche inférieure de la face avant de la pièce d'habillement, seule la couche inférieure de la face avant du maillot étant cousue à la manche ou à la face arrière du maillot.

En référence à la figure 6a, on a représenté un exemple de patron pour la réalisation d'une pièce d'habillement comprenant ce type d'ouvertures, qui correspond au mode deréalisation représenté dans les figures 1 à 4. Dans cet exemple, les empiècements comprennent la face avant 11 comprenant une couche supérieure F2 et une couche inférieure F1, la face arrière 12, deux manches 13 et un col 14. Des figurés identiques sont représentés sur les bords des empiècements cousus ensemble. Chaque manche est assemblée d'une part à la face arrière 12 et à la couche inférieure de la face avant 11 (figuré x). Les bords longitudinaux de chaque manche sont cousus entre eux (figuré ~ vertical) pour refermer chaque manche. Les bords latéraux de la face avant et de la face arrière sont cousus entre eux (figuré ~ horizontal et =). Le col est ensuite cousu, dans cet exemple, aux manches et aux faces avant et arrière (figuré triangle). La face supérieure est cousue à la face inférieure par deux lignes de coutures latérales, et optionnellement une troisième ligne de couture centrale (figuré losange). Cette étape peut être réalisée en premier c'est-à-dire avant la couture des manches à la couche inférieure de la face avant et à la face arrière.

Dans l'exemple de la figure 6a, on a représenté une pièce d'habillement 10 présentant une emmanchure de type raglan, dans lequel la face avant 11 et la face arrière 12 ne sont pas directement cousues ensemble mais sont cousues à chaque manche 13, avec une couture reliant une manche et chaque face du maillot s'étendant depuis le creux de l'aisselle jusqu'à l'encolure. Cette réalisation n'est cependant pas limitative et la conception des ouvertures délimitée par les bords supérieurs des deux couches de la face avant s'applique également dans le cas d'une emmanchure classique, dans laquelle le bord supérieur de la face avant est cousu au bord supérieur de la face arrière. C'est le cas notamment d'un autre mode de réalisation représenté dans les figures 6b et 9 à 12. La couche inférieure de la face avant du maillot est alors cousue à la face arrière, et les ouvertures restent formées entre les bords supérieurs de la couche supérieure et de la couche inférieure de tissu, au niveau de la couture avec la face arrière. Le col est alors cousu uniquement aux faces avant et arrière du maillot.

Le poumon gonflable 20 peut donc être assemblé à la pièce d'habillement 10 de façon amovible en insérant chaque flotteur abdominal 21 dans le logement 110 de la face avant de la pièce d'habillement. La portion cervicale 22 est quant à elle extérieure à ce logement.

La pièce d'habillement est en outre conformée de sorte que la portion cervicale 22 se trouve hors de la pièce d'habillement à l'état gonflé. En référence à la figure 5, ainsi qu'aux figures 3, 4, 11 et 12, qui représentent un vêtement de protection 1 dans lequel le poumon est gonflé, la portion cervicale comprend une extrémité libre 220 formant l'extrémité opposée du poumon gonflable par rapport aux extrémités 221 des flotteurs abdominaux. Comme visible sur ces figures, le fait que la portion cervicale soit hors de la pièce d'habillement à l'état gonflé permet que le gonflage de la portion cervicale provoque la mise en tension du poumon et le soulèvement de cette extrémité libre par rapport à la face arrière de la pièce d'habillement. Ceci permet ensuite à la portion cervicale de soutenir la tête et de maintenir les voies respiratoires hors de l'eau.

Dans un mode de réalisation, la portion cervicale 22 est externe à la pièce d'habillement à l'état gonflé comme à l'état dégonflé. Cependant, dans un mode de réalisation pour la protection des jeunes enfants, la pièce d'habillement comprend un logement adapté 15 pour loger la portion cervicale à l'état dégonflé, et pour s'ouvrir pour libérer la portion cervicale lors du gonflage. Le logement 15 peut être réalisé par exemple dans la face arrière de la pièce d'habillement comme dans le mode de réalisation décrit en référence aux figures 9 à 12 ou, comme dans l'exemple de réalisation décrit en référence aux figures 1 à 4, il peut être formé par la face arrière de la pièce d'habillement et un empiècement supplémentaire prévu à cet effet.

Le logement 15 peut en outre comprendre un dispositif de fermeture amovible 16 (non représenté sur les figures 1 à 4) qui est adapté pour céder sous la pression opérée sur le dispositif de fermeture par la portion cervicale lors du gonflage de celle-ci. Ce dispositif de fermeture peut par exemple être choisi parmi : une ou plusieurs bandes de velours-crochet, un ou plusieurs boutons pressions, un ou plusieurs boutons magnétiques, ou encore une fermeture à glissière à éclatement.

Dans un mode de réalisation, dont un exemple est représenté dans les figures 9 à 12, et un patron est illustré en figure 6b le logement 15 réalisé dans la face arrière 12 de la pièce d'habillement est formé entre deux couches de textile superposées comprenant une couche inférieure D1 et une couche supérieure D2 présentant une découpe 17 définissant deux pans de textile 151 reliés ensemble de façon amovible par le dispositif de fermeture amovible 16 et pouvant se séparer pour libérer la portion cervicale du poumon amovible lors du gonflage de celle-ci. La découpe peut être sensiblement verticale et située au milieu de la face arrière 12 de la pièce d'habillement, c'est-à-dire le long de la colonne vertébrale du porteur. Le dispositif de fermeture amovible 16 peut être formé par des composants complémentaires rapportés sur les deux pans 151 de textile, qui portent ainsi par exemple chacun une partie d'un ou plusieurs boutons pressions ou magnétiques, l'un une bande de velours et l'autre une bande de crochet, ou encore chacun une moitié d'une fermeture à glissière à éclatement.

En référence à la figure 6b, dans ce mode de réalisation, l'emmanchure de la pièce d'habillement est avantageusement une emmanchure classique dans laquelle la face avant 11 est cousue à la face arrière 12. La couche inférieure D1 de la face arrière peut être cousue au niveau des épaules à la face inférieure F1 de la face avant (figurés en croix sur la figure 6b), et la couche supérieure D2 de la face arrière, dans laquelle sont formés les pans 151 de textile définissant le logement, peut être cousue au niveau des épaules à la face supérieure F2 de la face avant (figuré \ de la figure 6b). Il est ainsi possible d'insérer les flotteurs abdominaux du poumon gonflable par les ouvertures formées entre la couche inférieure F1 et la couche supérieure F2 de la face avant 11, ces ouvertures étant accessibles lorsque le logement est ouvert et que les pans 151 de la couche supérieure de la face arrière sont séparés. Avantageusement, mais non limitativement, la couche supérieure D2 de la face arrière de la pièce d'habillement peut ne couvrir qu'une portion de la couche inférieure, cette portion étant dimensionnée de sorte que le logement défini entre les couches inférieure et supérieure permette le stockage à l'état dégonflé de la portion cervicale du poumon gonflable. En variante, la couche supérieure D2 peut recouvrir l'intégralité de la couche inférieure D1, et le logement de la portion cervicale du poumon gonflable peut être défini par une couture prévue à cet effet.

Dans un autre mode de réalisation, dont les figures 1 à 4 sont une illustration, la pièce d'habillement 10 comprend avantageusement une collerette 150 qui est conformée pour contenir la portion cervicale 22, préférablement repliée, du poumon gonflable quand celle-ci est dégonflée. La collerette 150 peut ainsi comprendre une bande de tissu cousue au col ou à la face arrière de la pièce d'habillement 10, présentant une dimension transversale, mesurée dans la direction s'étendant du cou vers le bas du dos, suffisamment large pour permettre de loger la portion cervicale du poumon gonflable. La collerette 150 est avantageusement maintenue attachée à la face arrière du maillot par un dispositif de fermeture amovible choisi parmi les exemples évoqués ci-avant. Par exemple, ce dispositif de fermeture amovible peut comprendre une partie rapportée sur le bord libre de la collerette, opposée au bord cousu, et une partie opposée rapportée sur la face arrière de la pièce d'habillement. Dans ce mode de réalisation, le logement 15 de la portion cervicale du poumon est donc formé conjointement par la collerette 150 et la face arrière de la pièce d'habillement. Le dispositif de fixation amovible permet de refermer la collerette par-dessus la portion cervicale du poumon. Lors du gonflage du poumon, l'augmentation du volume provoquée par le gonflage exerce sur le dispositif de fixation amovible une force suffisante pour séparer les deux parties du dispositif de fermeture et ainsi, comme visible sur la figure 4, permettre le déploiement complet de la portion cervicale.

La collerette 150 peut avantageusement être cousue aux bords supérieurs de la couche supérieure de la face avant de la pièce d'habillement, de façon à recouvrir également les sections rétrécies 23 du poumon et ainsi dissimuler intégralement la partie du poumon gonflable qui n'est pas comprise dans le logement de la face avant. A cet égard, la collerette 150 peut présenter une largeur à ses extrémités qui correspond :
- à la largeur de la couture entre la face avant du maillot et la maille dans le cas d'une emmanchure raglan - sur la figure 6 on a ainsi représenté par des tirets les figurés représentant la couture entre les empiècements de la collerette et la face supérieure F2 de la face avant du maillot, ou
- à la largeur de la couture entre la face avant et la face arrière du maillot dans le cas d'une emmanchure classique.

Dans tous les cas, le logement 15 logeant la portion cervicale du poumon gonflable permet que celui-ci soit entièrement dissimulé lorsqu'il est dégonflé, ce qui permet d'éviter que des enfants le manipulent par curiosité.

Le vêtement de protection décrit ci-avant loge donc un poumon gonflable adapté pour assurer la flottabilité du porteur, ce poumon étant également amovible tout en étant maintenu assemblé à la pièce d'habillement. Dans le cas où le vêtement de protection est conçu pour des enfants en bas âge, le poumon gonflable est avantageusement choisi avec un volume une fois gonflé d'au moins 3L pour une utilisation jusqu'à un poids de l'enfant de 15kg ou 4L jusqu'à 30kg. Pour autant, la taille du poumon avant gonflage est suffisamment réduite pour permettre son insertion dans un maillot d'une taille 2 ans, ce qui permet donc de récupérer le poumon gonflable quand l'enfant grandit entre 2 ans et environ 6 ans pour ne remplacer que le maillot.

### Liste des références numériques :

1 : Vêtement de protection
10 : pièce d'habillement
11 : face avant
110 : logement
111 : ouverture du logement
112 : compartiment du logement
113 : couture
12 : face arrière
13 : manche
14 : col
15 : logement
150 : collerette
151 : pans de textile du logement
16 : dispositif de fermeture amovible du logement
17 : découpe
20 : poumon gonflable
21 : flotteur abdominal
22 : portion cervicale
220 : extrémité du poumon du côté de la portion cervicale
221 : extrémité du poumon du côté des flotteurs abdominaux
23 : portion de liaison
30 : dispositif de gonflage
31 : cartouche
32 : déclencheur
320 : valve hydrostatique
321 : élément sensible à l'eau
F1 : couche inférieure de l'empiècement de la face avant
F2 : couche supérieure de l'empiècement de la face avant
D1 : couche inférieure de l'empiècement de la face arrière
D2 : couche supérieure de l'empiècement de la face arrière

## Revendications

1. Vêtement de protection (1) contre la noyade, comprenant :
- une pièce d'habillement (10) comprenant une face avant (11) destinée à couvrir l'abdomen d'un utilisateur, et une face arrière (12) destinée à couvrir le dos de l'utilisateur,
- un poumon gonflable (20) comprenant deux flotteurs abdominaux (21) reliés entre eux par une portion cervicale (22), et
- un dispositif de gonflage (30) du poumon gonflable, adapté pour gonfler le poumon automatiquement lorsque le dispositif de gonflage est en contact avec de l'eau,
dans lequel la face avant de la pièce d'habillement (10) comprend un logement (110) conformé pour recevoir les flotteurs abdominaux (21) du poumon gonflable, le logement (110) débouchant par deux ouvertures (111) agencées pour permettre l'assemblage du poumon gonflable à la pièce d'habillement (10) de façon amovible en insérant chaque flotteur abdominal (21) dans le logement (110) par une ouverture respective (111), et dans lequel la face arrière (12) de la pièce d'habillement (10) comprend un logement (15) adapté pour loger la portion cervicale (22) du poumon gonflable à l'état dégonflé, **caractérisé en ce que** le logement (15) en face arrière est adapté pour s'ouvrir pour libérer la portion cervicale (22) lors du gonflage de celle-ci.

2. Vêtement de protection (1) selon la revendication 1, dans lequel chaque flotteur abdominal (21) du poumon gonflable (20) est relié à la portion cervicale (22) par une portion resserrée (23), de largeur réduite par rapport à la largeur du flotteur abdominal (21), et la largeur de chaque ouverture (111) du logement est comprise entre la largeur de la portion resserrée (23) et la largeur d'un flotteur abdominal (21).

3. Vêtement de protection (1) selon la revendication 1 ou 2, dans lequel la face avant (11) de la pièce d'habillement (10) comprend au moins deux couches de textile superposées (F1, F2), et le logement est défini entre les deux couches.

4. Vêtement de protection (1) selon la revendication 3, dans lequel le logement (110) comprend deux compartiments (112), chaque compartiment étant conformé pour recevoir un flotteur abdominal (21) du poumon gonflable, chaque compartiment étant en outre délimité par une couture (113) entre les deux couches de la face avant de la pièce d'habillement.

5. Vêtement de protection (1) selon l'une des revendications précédentes, dans lequel la pièce d'habillement (10) est conformée de sorte que la portion cervicale (21) du poumon gonflable soit externe à la face arrière (12) de la pièce d'habillement (10) à l'état gonflée.

6. Vêtement de protection (1) selon la revendication 1, dans lequel le logement (15) comprend un dispositif de fermeture amovible (16).

7. Vêtement de protection selon l'une des revendications 1 ou 6, dans lequel la face arrière (12) de la pièce d'habillement (10) comprend deux couches de textile superposées (D1, D2) entre lesquelles est défini le logement (15).

8. Vêtement de protection selon la revendication précédente, dans lequel les deux couches de textile superposées comprennent une couche de textile inférieure (D1) et une couche de textile supérieure (D2), et la couche de textile supérieure (D2) comporte une découpe (17) définissant deux pans (151) portant chacun une partie du dispositif de fermeture amovible (16) de sorte que les pans (151) puissent être réunis de façon amovible par ledit dispositif.

9. Vêtement de protection selon l'une des revendications 6 ou 7, dans lequel le logement (15) comprend une collerette (150) conformée pour contenir la portion cervicale du poumon gonflable quand celui-ci est dégonflé.

## Patentansprüche

1. Schutzkleidung (1) gegen Ertrinken, umfassend:
- ein Kleidungsstück (10), das eine Vorderseite (11) umfasst, die den Bauch eines Benutzers abdeckt, und eine Rückseite (12), die den Rücken des Benutzers abdeckt,
- eine aufblasbare Lunge (20), die zwei Bauchschwimmer (21) umfasst, die durch einen Halsabschnitt (22) miteinander verbunden sind, und
- eine Aufblasvorrichtung (30) der aufblasbaren Lunge, die so ausgelegt ist, die Lunge automatisch aufzublasen, wenn die Aufblasvorrichtung mit Wasser in Kontakt kommt,
wobei die Vorderseite des Kleidungsstücks (10) eine Aufnahme (110) umfasst, die so ausgebildet ist, dass sie die Bauchschwimmer (21) der aufblasbaren Lunge aufnimmt, wobei die Aufnahme (110) durch zwei Öffnungen (111) mündet, die so angeordnet sind, dass sie die bewegliche Verbindung der aufblasbaren Lunge mit dem Kleidungsstück (10) ermöglichen, indem jeder Bauchschwimmer (21) durch eine jeweilige Öffnung (111) in die Aufnahme (110) eingeführt wird, und wobei die Rückseite (12) des Kleidungsstücks (10) eine Aufnahme (15) umfasst, die so ausgelegt ist, den Halsabschnitts (22) der aufblasbaren Lunge in dem entleerten Zustand aufzunehmen, **dadurch gekennzeichnet, dass** die Aufnahme (15) auf der Rückseite so ausgelegt ist, dass sie sich öffnet, um den Halsabschnitt (22) bei dem Aufpumpen desselben freizugeben.

2. Schutzkleidung (1) nach Anspruch 1, wobei jeder Bauchschwimmer (21) der aufblasbaren Lunge (20) mit dem Halsabschnitt (22) durch einen eingeengten Abschnitt (23) verbunden ist, der in dem Verhältnis zur Breite des Bauchschwimmers (21) verkleinert ist, und die Breite jeder Öffnung (111) der Aufnahme zwischen der Breite des eingeengten Abschnitts (23) und der Breite eines Bauchschwimmers (21) liegt.

3. Schutzkleidung (1) nach Anspruch 1 oder 2, wobei die Vorderseite (11) des Kleidungsstücks (10) mindestens zwei übereinander liegende Textilschichten (F1, F2) umfasst und die Aufnahme zwischen den beiden Schichten definiert ist.

4. Schutzkleidung (1) nach Anspruch 3, wobei die Aufnahme (110) zwei Fächer (112) umfasst, wobei jedes Fach so ausgebildet ist, dass es einen Bauchschwimmer (21) der aufblasbaren Lunge aufnimmt, wobei jedes Fach ferner durch eine Naht (113) zwischen den beiden Schichten der Vorderseite des Kleidungsstücks begrenzt ist.

5. Schutzkleidung (1) nach einem der vorhergehenden Ansprüche, wobei das Kleidungsstück (10) so ausgebildet ist, dass der Halsabschnitt (21) der aufblasbaren Lunge in dem aufgeblasenen Zustand außen an der Rückseite (12) des Kleidungsstücks (10) liegt.

6. Schutzkleidung (1) nach Anspruch 1, wobei die Aufnahme (15) eine bewegliche Verschlussvorrichtung (16) umfasst.

7. Schutzkleidung nach einem der Ansprüche 1 oder 6, wobei die Rückseite (12) des Kleidungsstücks (10) zwei übereinander liegende Textilschichten (D1, D2) umfasst, zwischen denen die Aufnahme (15) definiert ist.

8. Schutzkleidung nach dem vorhergehenden Anspruch, wobei die zwei übereinander liegenden Textilschichten eine untere Textilschicht (D1) und eine obere Textilschicht (D2) umfassen, und die obere Textilschicht (D2) einen Ausschnitt (17) aufweist, der zwei Seiten (151) definiert, die jeweils einen Teil der beweglichen Verschlussvorrichtung (16) tragen, so dass die Seiten (151) von der Vorrichtung beweglich verbunden werden können.

9. Schutzkleidung nach einem der Ansprüche 6 oder 7, wobei die Aufnahme (15) einen Kragen (150) umfasst, der so ausgebildet ist, dass er den Halsabschnitt der aufblasbaren Lunge aufnimmt, wenn diese entleert ist.

## Claims

1. Protective garment (1) against drowning, comprising:
- an item of clothing (10) comprising a front face (11) intended to cover the abdomen of a user, and a rear face (12) intended to cover the back of the user,
- an inflatable bladder (20) comprising two abdominal floats (21) connected to each other by a cervical portion (22), and
- an inflation device (30) of the inflatable bladder, adapted to inflate the bladder automatically when the inflation device is in contact with water,
wherein the front face of the item of clothing (10) comprises a housing (110) shaped to receive the abdominal floats (21) of the inflatable bladder, the housing (110) opening out via two openings (111) arranged to allow the assembly of the inflatable bladder to the item of clothing (10) in a removable manner by inserting each abdominal float (21) into the housing (110) through a respective opening (111), and
wherein the rear face (12) of the item of clothing (10) comprises a housing (15) adapted to house the cervical portion (22) of the inflatable bladder in the deflated state,
**characterized in that** the housing (15) at the rear face is adapted to open to release the cervical portion (22) when the latter inflates.

2. Protective garment (1) according to claim 1, wherein each abdominal float (21) of the inflatable bladder (20) is connected to the cervical portion (22) by a narrowed portion (23), with a reduced width compared with the width of the abdominal float (21), and the width of each opening (111) of the housing lies between the width of the narrowed portion (23) and the width of one abdominal float (21).

3. Protective garment (1) according to claim 1 or 2, wherein the front face (11) of the item of clothing (10) comprises at least two superimposed textile layers (F1, F2), and the housing is defined between the two layers.

4. Protective garment (1) according to claim 3, wherein the housing (110) comprises two compartments (112), each compartment being shaped to receive an abdominal float (21) of the inflatable bladder, each compartment furthermore being delimited by a seam (113) between the two layers of the front face of the item of clothing.

5. Protective garment (1) according to one of the preceding claims, wherein the item of clothing (10) is shaped so that the cervical portion (21) of the inflatable bladder is external to the rear face (12) of the item of clothing (10) in the inflated state.

6. Protective garment (1) according to claim 1, wherein the housing (15) comprises a removable fastening device (16).

7. Protective garment according to one of claims 1 or 6, wherein the rear face (12) of the item of clothing (10) comprises two superimposed textile layers (D1, D2) between which the housing (15) is defined.

8. Protective garment according to the preceding claim, wherein the two superimposed textile layers comprise a bottom textile layer (D1) and a top textile layer (D2), and the top textile layer (D2) includes a cutout (17) defining two panels (151) each carrying a part of the removable fastening device (16) so that the panels (151) can be removably joined by said device.

9. Protective garment according to one of claims 6 or 7, wherein the housing (15) comprises a flange (150) shaped to contain the cervical portion of the inflatable bladder when it is deflated.
